# EUROPÄISCHE PATENTSCHRIFT

(11) **EP 3 191 911 B1**
(45) Veröffentlichungstag und Bekanntmachung des Hinweises auf die Patenterteilung: **21.08.2019**
(21) Anmeldenummer: 15757474.0
(22) Anmeldetag: 31.08.2015
(51) Int. Cl.: G05F 1/575

(54) **SCHALTEINRICHTUNG ZUM SCHALTEN EINER ENERGIEVERSORGUNG FÜR EINE ELEKTRONISCHE STEUEREINHEIT, HAUSHALTGERÄT UND VERFAHREN HIERFÜR**
SWITCHING DEVICE FOR SWITCHING AN ENERGY SUPPLY FOR AN ELECTRONIC CONTROL UNIT, DOMESTIC APPLIANCE AND METHOD FOR THIS
DISPOSITIF DE COMMUTATION SERVANT À COMMUTER UNE ALIMENTATION EN ÉNERGIE D'UNE UNITÉ DE COMMANDE ÉLECTRONIQUE, APPAREIL MÉNAGER ET PROCÉDÉ AFFÉRENT

(30) Priorität: 09.09.2014 DE 102014218000
(43) Veröffentlichungstag der Anmeldung: 19.07.2017
(73) Patentinhaber: BSH Hausgeräte GmbH, 81739 München (DE)
(72) Erfinder: BARBU, Mircea, 93073 Neutraubling (DE); STROBEL, Karl-Heinz, 93192 Wald (DE); LUGAUER, Manuel, 93173 Wenzenbach (DE)
(86) Internationale Anmeldenummer: PCT/EP2015/069829
(87) Internationale Veröffentlichungsnummer: WO 2016/037878

(56) Entgegenhaltungen:
- DE-A1-102008 042 832
- DE-A1-102011 082 252
- US-B2- 7 765 416

## Beschreibung

Die vorliegende Erfindung betrifft eine Schalteinrichtung zum Schalten einer Energieversorgung für eine elektronische Steuereinheit eines Haushaltsgerätes, mit einem ersten Anschluss zum Anschließen an eine Gleichspannungsquelle, mit einem zweiten Anschluss zum Anschließen an einen Energieversorgungsanschluss der Steuereinheit und mit einem Schalttransistor, der eine Schaltstrecke zwischen dem ersten und dem zweiten Anschluss bereitstellt, wobei die Schaltstrecke über einen dritten Anschluss des Schalttransistors schaltbar ist, wobei die Schalteinrichtung dazu ausgebildet ist, die Schaltstrecke mittels eines auf den dritten Anschluss des Schalttransistors einwirkenden elektronischen Schaltelements der Schalteinrichtung einzuschalten und mittels eines auf den dritten Anschluss des Schalttransistors einwirkenden Ausschaltsignals der Steuereinheit auszuschalten. Darüber hinaus betrifft die Erfindung ein Haushaltsgerät mit einer elektrischen Einrichtung zum Bereitstellen einer Haushaltsanwendungsfunktion, einer elektronischen Steuereinheit zum Steuern der elektrischen Einrichtung, einer Gleichspannungsquelle sowie einer an die Gleichspannungsquelle und die elektronische Steuereinheit angeschlossenen Schalteinrichtung zum Schalten einer Energieversorgung für die elektronische Steuereinheit. Schließlich betrifft die Erfindung ein Verfahren zum Schalten einer Energieversorgung für eine elektronische Steuereinheit eines Haushaltsgeräts mittels einer Schalteinrichtung, wobei die Energieversorgung mittels einer Gleichspannungsquelle erfolgt, wobei die Energieversorgung mittels eines eine Schaltstrecke zwischen der Gleichspannungsquelle und der Steuereinheit bereitstellenden Schalttransistors geschaltet wird, wobei die Schaltstrecke mittels eines auf einen dritten Anschluss des Schalttransistors einwirkenden elektronischen Schaltelements der Schalteinrichtung eingeschaltet und mittels eines auf den dritten Anschluss des Schalttransistors einwirkenden Ausschaltsignals der Steuereinheit ausgeschaltet wird.

Schalteinrichtungen der gattungsgemäßen Art sowie entsprechende Verfahren als auch Hausgeräte der gattungsgemäßen Art sind dem Grunde nach bekannt, sodass es eines gesonderten druckschriftlichen Nachweises hierfür nicht bedarf. Steuereinheiten dienen dazu, bei einem Haushaltsgerät elektrische Einrichtungen in bestimmungsgemäßer Weise zu steuern, sodass das Haushaltsgerät seine bestimmungsgemäße Funktion ausüben kann. Derartige Steuereinheiten sind in der Regel Bestandteil des Haushaltsgeräts und benötigen in der Regel eine elektrische Energieversorgung, die üblicherweise durch eine Gleichspannungsquelle bereitgestellt wird, die ihrerseits Energie aus einem elektrischen Energiespeicher wie einem Akkumulator, einer Batterie, einem öffentlichen Energieversorgungsnetz oder dergleichen bezieht. Gattungsgemäße Haushaltsgeräte werden häufig jedoch - betrachtet über die Lebensdauer - lediglich für einen Bruchteil der Lebensdauer genutzt. Daher ist es bei gattungsgemäßen Haushaltsgeräten üblich, die Energieversorgung für die Steuereinheit abschaltbar auszubilden, sodass während des Zeitraumes zwischen Nutzungen des Haushaltsgeräts der Energieverbrauch aufgrund der Steuereinheit reduziert werden kann.

Zu diesem Zweck ist es im Stand der Technik üblich, die Energieversorgung für die Steuereinheit mittels eines Schalttransistors abschaltbar auszubilden. Der Schalttransistor wird von der Steuereinheit selbst ausgeschaltet, sobald die Steuereinheit sämtliche Steuerfunktionen beendet hat und keine weiteren steuernden Funktionen mehr auszuführen sind. Um die Steuereinheit beziehungsweise das Haushaltsgerät wieder in Betrieb nehmen zu können, ist parallel zum Schalttransistor ein elektromechanischer Taster geschaltet, mittels dem die Steuereinheit bei ausgeschaltetem Schalttransistor mit elektrischer Energie beaufschlagt werden kann, sodass die Steuereinheit über eine Selbsthalteschaltung den Schalttransistor wieder einschaltet. In diesem Zustand ist die Steuereinheit und somit das Haushaltsgerät dann wieder betriebsbereit.

Die Steuereinheit ist in der Regel durch eine elektronische Schaltung und/oder eine Rechnereinheit gebildet. Üblicherweise ist in der Energieversorgung dieser Einheiten eine kapazitive Stützung der diese Einheiten versorgenden Gleichspannung vorgesehen, um einen zuverlässigen Betrieb der Steuereinheit zu gewährleisten und Störungen zu unterdrücken. Im ausgeschalteten Zustand sind diese Kapazitäten über die Steuereinheit selbst entladen. Während des Einschaltens mittels des Tasters werden diese Kapazitäten unmittelbar an die Gleichspannungsquelle angeschlossen, sodass ein großer Einschaltstrom fließt. Das Gleiche tritt auch auf, wenn aufgrund bestimmter Steuerungsprozesse, wie beispielsweise beim Wiedereinschalten nach Netzausfall oder dergleichen, der Schalttransistor wieder eingeschaltet wird. Auch hier treten während des Einschaltens große Stromspitzen auf, die den Schalttransistor belasten. Im Stand der Technik ist deshalb sowohl der Taster als auch der Schalttransistor für die entsprechend hohe Strombelastbarkeit auszulegen. Dadurch sind nicht nur entsprechend belastbare, teure Bauelemente vorzusehen, sondern auch eine erhöhte Belastung der Gleichspannungsquelle sowie der in der Steuereinheit vorgesehenen Kapazitäten. Zudem können solche Vorgänge die Alterung der Steuereinheit und/oder der Schalteinrichtung negativ beeinflussen.

DE 10 2011 082 252 betrifft ein System mit einem Haushaltsgerät, welches einen von einem Benutzer aktivierbaren Sparmodus aufweist, in welchem ein Betriebsprozess des Haushaltsgeräts aufgrund eines externen Aktivierungssignals eingeleitet wird. Das System beinhaltet außerdem eine vom Haushaltsgerät separate Energiemanagementeinrichtung, welche zum Abgeben des Aktivierungssignals an das Haushaltsgerät ausgebildet ist, um den Betriebsprozess im Sparmodus des Haushaltsgeräts einzuleiten. Beispielsweise bestimmt die Energiemanagementeinrichtung einen Zeitpunkt für den Start des Betriebsprozesses in Abhängigkeit von einem Preis für elektrische Energie. Das Haushaltsgerät hat eine Schalteinrichtung zum Koppeln des Haushaltsgeräts mit einem elektrischen Stromnetz.Die Schalteinrichtung ist zwischen einem Standby-Zustand, in welchem das Haushaltsgerät von dem Stromnetz elektrisch getrennt ist, und einem Aktivzustand schaltbar, in welchem das Haushaltsgerät mit dem Stromnetz elektrisch gekoppelt ist. Die Erfindung betrifft auch ein Haushaltsgerät, wie auch ein Verfahren zum Einleiten eines Betriebsprozesses eines Haushaltsgeräts.

DE 10 2008 042 832 betrifft ein Elektrogerät, insbesondere bei einer Geschirrspülmaschine (1) oder Waschmaschine, mit einem Bereitschaftsmodul (7) zur Bereitstellung von Funktionen in einem Bereitschaftsbetrieb und mit einem Energieversorgungsmodul (13) zur Versorgung des Bereitschaftsmoduls (7) während des Bereitschaftsbetriebs mit elektrischer Energie, weist das Energieversorgungsmodul (13) einen thermoelektrischen Generator (14) zur Gewinnung von elektrischer Endergie aus Abwärme (AWM,AWH) des Elektrogerätes (1) während eines Normalbetriebs und einen elektrischen Energiespeicher (15) zur Speicherung der durch den thermoelektrischen Generator (14) erzeugten elektrischen Energie auf, um das Bereitschaftsmodul während des Bereitschaftsbetriebs mit der gespeicherten elektrischen Energie zu versorgen.

US 7 765 416 betrifft eine Steuereinrichtung für eine Stromversorgung mit null Stromverbrauch im Standby-modus.

Die Erfindung befasst sich mit der Aufgabe, die Strombelastung der Bauteile, insbesondere während eines Einschaltvorgangs, zu reduzieren.

Diese Aufgabe wird durch eine Schalteinrichtung, ein Haushaltsgerät und ein Verfahren gemäß den unabhängigen Ansprüchen gelöst.

Eine erfindungsgemäße Schalteinrichtung zum Schalten einer Energieversorgung für eine elektronische Steuereinheit eines Haushaltsgeräts umfasst insbesondere einen ersten Anschluss zum Anschließen an eine Gleichspannungsquelle, einen zweiten Anschluss zum Anschließen an einen Energieversorgungsanschluss der Steuereinheit und einen Schalttransistor, der eine Schaltstrecke zwischen dem ersten und dem zweiten Anschluss bereitstellt, wobei die Schaltstrecke über einen dritten Anschluss des Schalttransistors schaltbar ist, wobei die Schalteinrichtung dazu ausgebildet ist, die Schaltstrecke mittels eines auf den dritten Anschluss des Schalttransistors einwirkenden elektronischen Schaltelements der Schalteinrichtung einzuschalten und mittels eines auf den dritten Anschluss des Schalttransistors einwirkenden Ausschaltsignals der Steuereinheit auszuschalten, wobei die Schalteinrichtung eine Zustandseinheit zum Bereitstellen eines einen Schaltzustand der Schaltstrecke repräsentierenden Zustandssignals sowie eine Integratoreinheit aufweist, wobei die Zustandseinheit dazu ausgebildet ist, das Zustandssignal in Abhängigkeit einer Betätigung des elektronischen Schaltelements und des Ausschaltsignals bereitzustellen und wobei die Zustandseinheit über die Integratoreinheit am dritten Anschluss angeschlossen ist, um die Schaltstrecke des Schalttransistors in Abhängigkeit des Zustandssignals zu steuern. Anders als im Stand der Technik wird der Schalttransistor nicht mehr ausschließlich in einem reinen Schaltbetrieb betrieben, sondern - wie weiter unten noch genauer erläutert - zumindest teilweise bei einem Übergang von einem ersten Schaltzustand in einen zweiten Schaltzustand auch in einem Linearbetrieb. Dies wird mittels der Integratoreinheit erreicht, die eine Änderung des Zustandsignals entsprechend verarbeitet an den dritten Anschluss des Schalttransistors ausgibt.

Ein wesentlicher Gedanke der Erfindung ist darin zu sehen, dass der Stromimpuls insbesondere beim Einschalten durch Durchführen einer Integration einer Änderung des Zustandssignals reduziert werden kann, vorzugsweise derart, dass der Stromimpuls einen kontinuierlichen Stromfluss während des bestimmungsgemäßen Betriebs der Steuereinheit im Wesentlichen nicht oder nur unwesentlich überschreitet. Dabei wird eine Schaltungsstruktur gewählt, bei der das elektronische Schaltelement nicht mehr unmittelbar mit dem zu schaltenden Strom beaufschlagt wird. Dadurch wird erreicht, dass sowohl das elektronische Schaltelement als auch der Schalttransistor hinsichtlich der Stromimpulsbelastung erheblich entlastet werden können. Geschaltet wird der Strom demnach ausschließlich mit dem Schalttransistor. Erst hierdurch kann die Wirksamkeit der Integratoreinheit in erfindungsgemäßer Weise eintreten. Für das elektronische Schaltelement ergibt sich dadurch eine deutlich reduzierte Belastung, insbesondere bei einem elektromechanischen Taster ein reduzierter Kontaktabbrand, insbesondere, wenn Kontaktprellen zu berücksichtigen ist. Für den Schalttransistor kann erreicht werden, dass die Stromimpulsbelastung, insbesondere während eines Schaltvorgangs wie beispielsweise dem Einschaltvorgang erheblich reduziert werden kann, sodass es möglich ist, den Schalttransistor hinsichtlich seiner Auslegung deutlich zu reduzieren. Hierdurch können nicht nur Materialkosten gespart werden, sondern es kann vorteilhaft auch auf SMD-Bauelemente zurückgegriffen werden, die sich für eine hohe Integration elektronischer Schaltungen eignen, beispielsweise weil kostengünstige Montagetechniken genutzt werden können. Insbesondere lassen sich somit Vorteile hinsichtlich der Integration, Packungsdichte sowie Kosten erreichen.

Ein Haushaltsgerät der gattungsgemäßen Art umfasst insbesondere ein Gerät zum Zubereiten von Lebensmitteln, beispielsweise ein Kochfeld, einen Backofen, ein Mikrowellengerät, Kombinationen hiervon oder dergleichen, ein Gerät zur Pflege von Wäschestücken, beispielsweise Behandeln von Wäschestücken, insbesondere eine Waschmaschine, ein Wäschetrockner, ein Bügelgerät, Kombinationen hiervon oder dergleichen, ein Gerät zum Reinigen, insbesondere Behandeln von Geschirr, beispielsweise eine Geschirrspülmaschine, ein Staubsauger oder dergleichen sowie ferner ein Gerät zum insbesondere gekühlten Lagern von Gegenständen, vorzugsweise Lebensmitteln, zum Beispiel ein Kühlgerät, ein Gefrierschrank, Kombinationen hiervon oder dergleichen. Entsprechend umfasst eine Haushaltsanwendungsfunktion beispielsweise das Zubereiten von Lebensmitteln, die Pflege von Wäschestücken, das Reinigen von Gegenständen, Flächen oder dergleichen, Kombinationen hiervon oder dergleichen.

Das Haushaltsgerät weist vorzugsweise elektrische Einrichtungen auf, mittels denen die bestimmungsgemäße Funktion beziehungsweise Nutzung realisiert werden kann. Die elektrischen Einrichtungen können beispielsweise eine elektrische Maschine, eine elektrische Heizung, einen Umrichter, insbesondere einen Wechselrichter, Kombinationen hiervon oder dergleichen umfassen. Um die elektrischen Einrichtungen in bestimmungsgemäßer Weise steuern zu können, weist das Haushaltsgerät die elektronische Steuereinheit auf. Diese kann beispielsweise eine Eingabeeinheit aufweisen, über die ein Nutzer manuell Eingaben zur Steuerung des Haushaltsgeräts in gewünschter Weise vornehmen kann. Darüber hinaus kann die Steuereinheit eine Anzeigeeinheit aufweisen, mittels der Betriebszustände für den Nutzer erkennbar angezeigt werden. Darüber hinaus kann natürlich auch eine Kombination einer Anzeigeeinheit mit einer Eingabeeinheit vorgesehen sein, beispielsweise in Form eines berührungssensitiven Bildschirms oder dergleichen. Schließlich kann die Steuereinheit auch Sensoren sowie deren Auswertung umfassen, um die elektrische Einrichtung gemäß einem Steuerprogramm zu steuern. Weiterhin kann die Steuereinheit auch programmgestützt sein und zu diesem Zweck insbesondere eine Rechnereinheit aufweisen, sodass unterschiedliche Betriebsabläufe auf einfache Weise ausgewählt und/oder realisiert werden können, beispielsweise durch eine Nutzereingabe und/oder auch in Abhängigkeit von erfassten Messwerten mittels der Sensoren. Schließlich kann die Steuereinheit auch zur Kommunikation mit haushaltsgeräteexternen Einrichtungen dienen, beispielsweise, indem eine Kommunikationsverbindung zu einem Kommunikationsendgerät, insbesondere einem Mobilfunkendgerät, hergestellt wird. Die Kommunikationsverbindung kann beispielsweise über ein Kommunikationsnetz wie dem Internet, einem Mobilfunknetzwerk, Kombinationen hiervon oder dergleichen erfolgen.

Ein gattungsgemäßes Haushaltsgerät wird vom Nutzer in der Regel lediglich während eines vergleichsweise kurzen Nutzungszeitraumes genutzt, der wesentlich kürzer als die Lebensdauer des Haushaltsgeräts ist. Während der restlichen Zeit zwischen den Nutzungszeiträumen ist das Haushaltsgerät nicht im bestimmungsgemäßen Betrieb. Zumeist ist es abgeschaltet. Während des Nutzungszeitraumes ist es somit nicht erforderlich, die Steuereinheit mit elektrischer Energie zu versorgen. Bei derartigen Haushaltsgeräten ist deshalb eine Abschaltung der Energieversorgung der Steuereinheit vorgesehen, sodass der Verbrauch elektrischer Energie zwischen den Nutzungszeiträumen reduziert werden kann. Die Steuereinheit des Haushaltsgeräts benötigt im bestimmungsgemäßen Betrieb des Haushaltsgeräts während eines Nutzungszeitraumes in der Regel lediglich einen Bruchteil der vom Haushaltsgerät insgesamt aufgenommenen Leistung für ihren bestimmungsgemäßen Betrieb. Entsprechend ist die Gleichspannungsquelle angepasst ausgelegt, sodass diese die Steuereinheit während des bestimmungsgemäßen Betriebs zuverlässig mit elektrischer Energie versorgen kann, zugleich ist sie aber hinsichtlich bereitstellbarer Leistung begrenzt ausgelegt, sodass die erforderliche, bereitzustellende Leistung kostengünstig und durch eine kompakte Gleichspannungsquelle bereitgestellt werden kann.

Die Gleichspannungsquelle kann beispielsweise ein elektrischer Energiespeicher wie ein Akkumulator, eine Batterie, Kombinationen hiervon oder dergleichen sein. Sie kann auch durch ein Netzteil gebildet sein, welches seine Energie aus einem zum Beispiel öffentlichen Energieversorgungsnetz bezieht. Auch hiervon können Kombinationen vorgesehen sein. Die Gleichspannungsquelle stellt insbesondere eine geglättete Gleichspannung bereit, sodass die Steuereinheit, insbesondere, wenn sie elektronische Bauteile, eine Rechnereinheit, Kombinationen hiervon oder dergleichen aufweist, den zuverlässigen bestimmungsgemäßen Betrieb der Steuereinheit gewährleisten kann.

Der Schalttransistor kann beispielsweise ein bipolarer Transistor, aber auch ein Feldeffekttransistor, insbesondere ein Metalloxyd-Semiconductor-Feldeffekttransistor (MOSFET), ein Isolated-Gate-Bipolar-Transistor (IGBT), oder dergleichen sein. Dem Grunde nach kann der Schalttransistor auch durch eine Thyristoranordnung gebildet sein, insbesondere durch einen Gate-Turn-Off-Thyristor (GTO) oder dergleichen. Natürlich kann der Schalttransistor auch durch Kombinationsschaltungen unter Nutzung der vorgenannten Bauelemente gebildet sein. Der Schalttransistor ist derart angeordnet, dass seine Schaltstrecke zwischen dem ersten und dem zweiten Anschluss angeschlossen ist. Der Schalttransistor weist einen dritten Anschluss als Steueranschluss auf, der mit einem Schaltsignal beaufschlagt werden kann, um die Schaltstrecke zwischen dem ersten und dem zweiten Anschluss in den gewünschten Schaltzustand, insbesondere dem eingeschalteten und dem ausgeschaltetem Zustand, zu schalten. In Abhängigkeit des Schaltsignals stellt sich der jeweilige Schaltzustand der Schaltstrecke ein. Zu diesem Zweck ist das Schaltsignal vorzugsweise als digitales Signal ausgebildet, wobei ein erster Pegel des Schaltsignals derart gewählt ist, dass die Schaltstrecke den eingeschalteten Zustand einnimmt, wohingegen ein zweiter Pegel derart gewählt ist, dass die Schaltstrecke den ausgeschalteten Zustand einnimmt.

Der Schalttransistor wird lediglich höchstens teilweise in einem Schaltbetrieb betrieben. Schaltbetrieb bedeutet, dass in einem eingeschalteten Zustand zwischen den beiden die Schaltstrecke bildenden Anschlüssen des Schalttransistors ein sehr geringer elektrischer Widerstand bereitgestellt wird, sodass ein hoher Stromfluss bei sehr kleiner Restspannung möglich ist. Im ausgeschalteten Zustand ist die Schaltstrecke des Schalttransistors hochohmig, das heißt, sie stellt einen hohen elektrischen Widerstand bereit, sodass auch bei hoher, an der Schaltstrecke anliegender elektrischer Spannung im Wesentlichen kein oder nur ein sehr geringer, insbesondere vernachlässigbarer Stromfluss vorliegt. Ein Übergang von einem Zustand in den anderen erfolgt im Stand der Technik mit einer kürzest möglichen Übergangszeit, auch Schaltzeit genannt, die in der Regel im Wesentlichen durch physikalische Eigenschaften des Schalttransistors bestimmt ist. Hiervon unterscheidet sich ein Linearbetrieb, der im Stand der Technik aber bei Schalttransistoren im Schaltbetrieb nicht zum Einsatz kommt.

Im Unterschied hierzu sieht die Erfindung vor, dass der Schalttransistor jedoch zumindest bei einem Zustandswechsel in Form eines Übergangs vom ausgeschalteten Zustand in den eingeschalteten Zustand (Einschaltvorgang) in einem Linearbetrieb betrieben wird. Bei einem umgekehrten Zustandswechsel (Ausschaltvorgang) ist der Schaltbetrieb vorzugsweise - wie zuvor erläutert - realisiert. Alternativ kann jedoch auch hier ein Linearbetrieb vorgesehen sein. Der Linearbetrieb erstreckt sich vorzugsweise in einem Zeitraum zwischen den beiden Zuständen "eingeschaltet" und "ausgeschaltet".

Das elektronische Schaltelement kann durch einen Halbleiterschalter, insbesondere einen mittels eines Steuerelements manuell steuerbaren Schalttransistor, einen elektromechanischen Taster, Kombinationen hiervon oder dergleichen gebildet sein, Der elektromechanische Taster kann beispielsweise als ein manuell betätigbares Bauelement ausgebildet sein, welches beispielsweise an einem Bedienfeld des Haushaltsgeräts angeordnet ist. Vorzugsweise ist das elektronische Schaltelement Bestandteil der Schalteinrichtung, es kann jedoch auch separat von der Schalteinrichtung sein und lediglich an dieser angeschlossen sein. Der elektromechanische Taster weist vorzugsweise einen metallischen Schaltkontakt auf, der bei einer Druckbetätigung aufgrund einer manuellen Einwirkung geschlossen wird, sodass zwischen zwei Anschlüssen des Tasters eine niederohmige beziehungsweise gut elektrisch leitende Verbindung hergestellt wird. Sobald die manuelle Einwirkung auf den Taster entfällt, wird, in der Regel aufgrund einer Federvorspannung, die elektrisch leitfähige Verbindung unterbrochen. Das elektronische Schaltelement dient dazu, im ausgeschalteten Zustand der Schaltstrecke des Schalttransistors eine Aktivierung der Energieversorgung der Steuereinheit durch die Schalteinheit zu ermöglichen beziehungsweise zu starten. Im Stand der Technik ist an dieser Stelle vorgesehen, dass der elektromechanische Taster parallel zur Schaltstrecke des Schalttransistors angeschlossen ist, sodass mit Betätigung des Tasters die Schaltstrecke des Schalttransistors kurzgeschlossen wird. Dadurch wird die Steuereinheit kurzzeitig über den Taster mit elektrischer Energie aus der Gleichspannungsquelle versorgt, sodass die Steuereinheit unverzüglich ein Haltesignal an den Schalttransistor liefert, der daraufhin seine Schaltstrecke einschaltet, sodass bei Abklingen der manuellen Betätigung am Taster die Energieversorgung über den Schalttransistor weiter aufrechterhalten bleibt.

Sobald die Steuereinheit sämtliche Steuervorgänge beendet hat und auch keine weiteren Steueraufgaben mehr anstehen, wird von der Steuereinheit ein Ausschaltsignal ausgegeben, welches den Schalttransistor veranlasst, die Schaltstrecke in den ausgeschalteten Zustand zu versetzen. Daraufhin baut sich die an der Steuereinheit zur Verfügung stehende elektrische Spannung über den Energieverbrauch der Steuereinheit ab, bis die Spannung im Wesentlichen abgeklungen ist. Die Steuereinheit ist in diesem Zustand im Wesentlichen spannungs- beziehungsweise stromlos. Dadurch kann ein Verbrauch elektrischer Energie zwischen den Nutzungszeiträumen des Haushaltsgeräts, insbesondere im Stand-by-Betrieb, reduziert werden.

Um die Belastung des elektronischen Schaltelements sowie des Schalttransistors zu reduzieren, sieht die Erfindung die Zustandseinheit vor, die durch eine elektronische Speicherzelle gebildet sein kann. Die Zustandseinheit stellt ein einen Schaltzustand der Schaltstrecke repräsentierendes Zustandssignal bereit. Vorzugsweise ist auch das Zustandssignal ein digitales Signal, sodass es beispielsweise zwei Signalpegel aufweist, und zwar einen Signalpegel, der einen eingeschalteten Zustand der Schaltstrecke repräsentiert, wohingegen ein zweiter Signalpegel einen ausgeschalteten Zustand der Schaltstrecke repräsentiert. Das elektronische Schaltelement ist - im Unterschied zum Stand der Technik - nicht mehr parallel zum Schalttransistor angeschlossen, sondern gemäß der Erfindung an der Zustandseinheit. Dadurch wird das elektronische Schaltelement bei Betätigung bereits dem Grunde nach nicht mehr mit einem Einschaltstrom beaufschlagt, sondern lediglich noch mit einem kleinen Steuerstrom, der zur Aktivierung beziehungsweise Betätigung der Zustandseinheit erforderlich ist. Das elektronische Schaltelement kann dadurch entsprechend kleiner ausgebildet sein und zugleich eine höhere Zuverlässigkeit und Lebensdauer erreichen.

Vorzugsweise ist an die Zustandseinheit auch die Steuereinheit angeschlossen, und zwar derart, dass das Ausschaltsignal der Steuereinheit an die Zustandseinheit übermittelt wird. Dadurch ist es möglich, die Zustandseinheit mittels der Steuereinheit zu betätigen. Weder das elektronische Schaltelement noch die Steuereinheit selbst wirken somit unmittelbar steuernd auf den Schalttransistor ein. Hinsichtlich des Signalflusses ist hier nunmehr gemäß der Erfindung die Zustandseinheit zwischengeschaltet. Dadurch kann die Zustandseinheit in Abhängigkeit einer Betätigung des elektronischen Schaltelements und des Ausschaltsignals das Zustandssignal bereitstellen.

Damit nunmehr aber nicht die vollständige Belastung des elektronischen Schaltelements auf den Schalttransistor übertragen wird, sieht die Erfindung vor, dass das Zustandssignal von der Zustandseinheit nicht unmittelbar auf den dritten Anschluss des Schalttransistors geführt wird, sondern stattdessen die Zustandseinheit über die Integratoreinheit am dritten Anschluss des Schalttransistors angeschlossen ist, um die Schaltstrecke des Schalttransistors in Abhängigkeit des Zustandssignals zu steuern. Durch die Integratoreinheit kann erreicht werden, dass eine Schaltflanke des Zustandssignals verlängert wird, sodass der Schalttransistor nicht mit seiner minimal möglichen Schaltgeschwindigkeit die Schaltstrecke schaltet, sondern mit einer durch eine Auslegung der Integratoreinheit verlängerten Schaltzeit. Vorzugsweise handelt es sich hierbei um die Einschaltzeit, sodass hierdurch Stromimpulse beim Einschalten erheblich reduziert, wenn nicht sogar vollständig unterdrückt werden können. Dem Grunde nach kann die Integratoreinheit eine entsprechende Verzögerung auch für das Ausschalten vorsehen. Dies kann beispielsweise vorteilhaft sein, wenn im Stromkreis Induktivitäten vorhanden sind, deren schnelles Ausschalten zu kurzzeitigen Spannungsüberhöhungen und gefährlichen Zuständen führen könnten. Auch hier kann die Erfindung somit eine Verbesserung bewirken.

Besonders vorteilhaft erweist es sich jedoch, wenn die Integratoreinheit ausgebildet ist, einen Ausschaltvorgang des Schalttransistors zeitlich kürzer als einen Einschaltvorgang zu ermöglichen. Dadurch kann einerseits der Vorteil des zeitlich gestreckten Einschaltens mit Reduzierung des Stromimpulses erreicht werden und zugleich ein schnelles Ausschalten realisiert sein, sodass insbesondere bei Störungen oder dergleichen ein zuverlässiges Abschalten realisiert werden kann. Beispielsweise kann vorgesehen sein, dass die Integratoreinheit für eine ansteigende Schaltflanke des Zustandssignals sowie für eine abfallende Flanke des Zustandssignals unterschiedliche Schaltungszweige aufweist, die zum Beispiel selektiv wirksam sind. Dies kann beispielsweise mit Hilfe von zusätzlichen Dioden in der Integratoreinheit erreicht werden.

Vorzugsweise ist die Zustandseinheit eine bistabile Flip-Flop-Schaltung mit einem ersten und mit einem zweiten Eingangsanschluss, wobei die Zustandseinheit ausgebildet ist, bei einem ersten Steuersignal am ersten Anschluss ein einen eingeschalteten Zustand repräsentierendes Zustandssignal und bei einem zweiten Steuersignal am zweiten Eingangsanschluss ein einen ausgeschalteten Zustand repräsentierendes Zustandssignal bereitzustellen. Dadurch ist es möglich, über getrennte Eingänge der Zustandseinheit eine entsprechende Zustandssignalbereitstellung zu erreichen. Insbesondere bei Mehrfachbetätigungen können hier zuverlässige Funktionen erreicht werden. Die Flip-Flop-Schaltung kann beispielsweise mit diskreten Bauteilen realisiert sein. Darüber hinaus kann sie auch durch eine integrierte Schaltung realisiert sein, in der bereits wenigstens eine entsprechende Schaltung realisiert ist. Hinsichtlich der Funktion kann die Flip-Flop-Schaltung als D-Flip-Flop, als RS-Flip-Flop, als JK-Flip-Flop oder dergleichen ausgebildet sein.

Vorzugsweise ist die Steuereinheit zum Bereitstellen des Ausschaltsignals über eine erste Verstärkerschaltung am zweiten Eingangsanschluss der Flip-Flop-Schaltung angeschlossen. Dadurch kann das Ausschaltsignal der Steuereinheit unmittelbar auf die Zustandseinheit, hier die Flip-Flop-Schaltung, einwirken und eine Zustandsänderung des Zustandssignals hin zu einem den ausgeschalteten Zustand repräsentierenden Zustandssignal zu bewirken.

Vorteilhaft ist das elektronische Schaltelement am ersten Eingangsschluss der Flip-Flop-Schaltung angeschlossen, sodass durch eine manuelle Betätigung des elektronischen Schaltelements ein den eingeschalteten Zustand repräsentierendes Zustandssignal bewirkt werden kann.

Insbesondere wird vorgeschlagen, dass das elektronische Schaltelement über eine Entstörschaltung am ersten Eingangsanschluss der Flip-Flop-Schaltung angeschlossen ist. Durch das Vorsehen einer Entstörschaltung kann eine zuverlässige Steuerung der Zustandseinheit erreicht werden. da beispielsweise durch Störungen verursachte Störsignale mittels der Entstörschaltung reduziert oder unterdrückt werden können. Die Zuverlässigkeit der erfindungsgemäßen Schalteinrichtung kann dadurch weiter verbessert werden.

Gemäß einer Weiterbildung weist die Entstörschaltung ein Tiefpassfilter oder ein Bandpassfilter auf. Diese Filtertypen eignen sich besonders gut zur Realisierung eines Entstörens und lassen sich zugleich kostengünstig realisieren. Je nach Eigenschaften des elektronischen Schaltelements und/oder des zu unterdrückenden Störsignals kann entweder das Tiefpassfilter oder das Bandpassfilter ausgewählt sein. Das Störsignal kann zum Beispiel auch durch eine unerwünschte, beispielsweise kurzzeitige Betätigung erzeugt sein.

Vorteilhaft weist die Schalteinrichtung eine Spannungsunterbrechungsschutzeinheit auf, die am ersten Eingangsanschluss der Flip-Flop-Schaltung angeschlossen ist. Die Spannungsunterbrechungsschutzeinheit dient dazu, bei, zum Beispiel kurzzeitigen, Spannungsunterbrechungen der Gleichspannungsquelle ein automatisches Wiedereinschalten des Schalttransistors zu gewährleisten, sodass der bereits begonnene Nutzungszeitraum des Haushaltsgeräts in bestimmungsgemäßer Weise fortgeführt werden kann. Zu diesem Zweck kann die Spannungsunterbrechungsschutzeinheit einen Energiespeicher, insbesondere einen Kondensator, aufweisen, der über eine vorgegebene Zeitkonstante geladen werden kann. Der Kondensator kann zu diesem Zweck über einen Widerstand geladen werden. Mittels einer sich am Kondensator einstellenden elektrischen Spannung kann ein Steuersignal bereitgestellt werden, welches ein Schaltelement wie einen Transistor, insbesondere MOSFET schaltet, welches wiederum die Zustandseinheit setzt. So kann beispielsweise vorgesehen sein, dass eine Spannungsunterbrechung von einigen Sekunden bis hin zu einer Minute oder mehreren Minuten oder auch ein größerer Zeitraum überbrückt werden kann. Es ist daher bei einer Spannungsunterbrechung nicht mehr erforderlich, dass der Nutzer das Haushaltsgerät erneut manuell aktiviert und das bereits angefangene Nutzungsprogramm erneut programmiert und startet. Mit der Spannungsunterbrechungsschutzeinheit kann insbesondere erreicht werden, dass ein bereits ausgeführtes Nutzungsprogramm nach einer Spannungswiederkehr automatisch fortgeführt werden kann.

Insbesondere ist die Spannungsunterbrechungsschutzeinheit dazu ausgebildet, mittels des Ausschaltsignals deaktiviert zu werden. Mit dieser Funktion kann erreicht werden, dass ein zuverlässiges Ausschalten realisiert werden kann, auch wenn das Ausschaltsignal lediglich kurz ansteht. Insgesamt kann die Zuverlässigkeit der Funktion verbessert werden.

Vorzugsweise weist die Schalteinrichtung eine zweite Verstärkerschaltung auf, über die die Zustandseinheit an die Integratoreinheit angeschlossen ist. Mit der zweiten Verstärkerschaltung kann eine Verstärkung des Zustandssignals sowie eine Pegelanpassung erreicht werden, sodass die die Schaltstrecke schaltenden Schaltpegel zuverlässig erreicht werden können. Darüber hinaus kann mit der zweiten Verstärkerschaltung eine Signalanpassung erreicht werden, um die Zuverlässigkeit der Schalteinrichtung der Erfindung weiter zu verbessern.

Besonders vorteilhaft ist der Schalttransistor ein MOSFET, dessen Source-Anschluss den ersten Anschluss und dessen Drain-Anschluss den zweiten Anschluss bildet, und die Integratoreinheit eine Widerstandsschaltung zum Anschließen an einen den dritten Anschluss bildenden Gate-Anschluss des MOSFETs bereitstellt. Aufgrund seiner Eigenschaften eignet sich der MOSFET besonders als Schalttransistor für die erfindungsgemäße Schalteinrichtung. Mit geringem Schaltungsaufwand kann daher die erfindungsgemäße Funktion erreicht werden. Besonders vorteilhaft erweist es sich, wenn eine Gate-Source-Kapazität mit der Integratoreinheit zusammenwirkt und auf diese Weise die gewünschte Einschaltzeit verbessert.

Insbesondere ist die Widerstandsschaltung ausgebildet, eine Zeitkonstante auszubilden, die für den Einschaltvorgang der Schaltstrecke des Schalttransistors größer als für den Ausschaltvorgang ist. Zu diesem Zweck können unterschiedliche Schaltungszweige vorgesehen sein, die auf die jeweiligen Schaltflanken des Zustandssignals bevorzugt reagieren.

Vorteilhaft weist die Integratoreinheit eine zu der Gate-Drain-Strecke des MOSFET parallelgeschaltete elektrische Kapazität auf. Dadurch kann die Funktion der Integratoreinheit weiter verbessert werden, insbesondere hinsichtlich der Einstellbarkeit der Schaltgeschwindigkeit des Schalttransistors.

Weiterhin weist die Schalteinrichtung vorzugsweise eine Vorrangschaltung auf, die dazu ausgebildet ist, bei einem zeitlichen Zusammenfallen des Betätigens des elektronischen Schaltelements und des Ausschaltsignals der Steuereinheit, das Ausschaltsignal zu unterdrücken. Diese Funktion berücksichtigt, dass bei einer manuellen Betätigung des elektronischen Schaltelements ein Einschalten des Haushaltsgeräts durch den Nutzer erwünscht ist. Dadurch erhält die Betätigung durch den Nutzer einen Vorrang gegenüber einer Betätigung, hier dem Abschalten der Steuereinheit. Der Bedienungskomfort kann auf diese Wiese verbessert werden.

Vorteilhafte Ausführungen der erfindungsgemäßen Schalteinrichtung sind als vorteilhafte Ausführungen des Verfahrens anzusehen. Dazu sind gegenständliche Komponenten der Schalteinrichtung alleine oder in Kombination ausgebildet, um die Verfahrensschritte zu ermöglichen.

Weitere Merkmale der Erfindung ergeben sich aus den Ansprüchen, den Figuren und der Figurenbeschreibung. Alle vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder aber in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. In den Figuren bezeichnen gleiche Bezugszeichen gleiche Funktionen und Merkmale.

Es zeigen:
- Fig. 1: in einer schematisch geöffneten Frontansicht eine Waschmaschine als Haushaltsgerät mit einer Schalteinrichtung gemäß der Erfindung,
- Fig. 2: ein schematisches Schaltbild für eine Schalteinrichtung für die Waschmaschine gemäß Fig. 1 gemäß dem Stand der Technik, und
- Fig. 3: in einer schematischen Schaltbildansicht eine Schalteinrichtung für die Waschmaschine gemäß Fig. 1 nach der Erfindung.

Fig. 1 zeigt eine Waschmaschine 10 als Haushaltsgerät in einer schematisch geöffneten Frontansicht. Die in Fig. 1 dargestellte Waschmaschine 10 weist ferner eine drehbar gelagerte Waschtrommel 54 auf, die über einen Treibriemen 58 mittels eines Antriebsmotors 56 antreibbar ist. Der Antriebsmotor 56 ist über eine Leitung 70 an eine Schalteinheit 52 angeschlossen, die ihrerseits in nicht näher bezeichneter Weise an ein elektrisches Energieversorgungsnetz, hier das öffentliche Energieversorgungsnetz, angeschlossen ist. Zum Betrieb der Waschmaschine 10 stellt das öffentliche Energieversorgungsnetz die erforderliche elektrische Energie bereit. Nicht dargestellt ist, dass vorliegend der Antriebsmotor 56 einen Umrichter umfasst, mittels dem Drehzahlen und Drehmomente in gewünschter Weise eingestellt werden können.

An die Schalteinheit 52 ist ferner eine Gleichspannungsquelle 24 angeschlossen, die vorliegend als Netzteil ausgebildet ist und die unmittelbar an das öffentliche Energieversorgungsnetz angeschlossen ist, sodass sie vorzugsweise permanent eine elektrische Gleichspannung bereitstellt. Die elektrische Gleichspannung ist vorliegend geglättet, sodass sie unmittelbar zur elektrischen Energieversorgung einer Steuereinheit 14 der Waschmaschine 10 genutzt werden kann. An die Gleichspannungsquelle 24 ist eine Schalteinrichtung 12, 52 angeschlossen, die die von der Gleichspannungsquelle 24 bereitgestellte geglättete Gleichspannung schaltend für die Steuereinheit 14 bereitstellt. Auf diese Weise wird die Steuereinheit 14 mit elektrischer Energie über die Schalteinrichtung 12, 52 versorgt.

Die Steuereinheit 14 weist eine nicht weiter spezifizierte Ein- und Ausgabeeinheit auf, die vorliegend als berührungssensitiver Bildschirm vorgesehen ist und eine Bedienungsschnittstelle für einen Nutzer bereitstellt. Die Steuereinheit 14 umfasst ferner eine Rechnereinheit µP, sodass die Steuereinheit 14 in gewünschter Weise Waschprogramme ausführen kann, um mit der Waschmaschine 10 Wäschestücke in gewünschter Weise einer Reinigungsbehandlung zu unterziehen.

Die Rechnereinheit µP ist über eine Leitung 72 an den Antriebsmotor 56 angeschlossen, sodass der Antriebsmotor 56 in bestimmungsgemäßer Weise angetrieben werden kann. Nicht dargestellt sind weitere Peripheriegeräte der Waschmaschine 10, beispielsweise Steuerelemente für die Wasserzu- und/oder Wasserabführung, eine Laugenumwälzung, eine Heizeinrichtung und dergleichen, die vorzugsweise ebenfalls durch die Rechnereinheit µP gesteuert sind.

Während des bestimmungsgemäßen Betriebs, das heißt, während eines Nutzungszeitraums zur Durchführung eines Waschvorgangs, sind sämtliche Einheiten der Waschmaschine 10 mit elektrischer Energie versorgt. Ist der Waschvorgang beendet, liefert die Steuereinheit 14 ein Ausschaltsignal, mittels welchem die Schalteinrichtung 12, 52 ausgeschaltet wird. Damit wird die Energieversorgung für die Steuereinheit 14 deaktiviert, sodass die Steuereinheit 14 spannungs- beziehungsweise stromlos ist.

Fig. 2 zeigt in schematischer Schaltbildansicht ein Schaltbild für eine Schalteinrichtung 12 gemäß dem Stand der Technik. Die Schalteinrichtung 12 weist einen ersten Anschluss 22 zum Anschließen an die Gleichspannungsquelle 24, einen zweiten Anschluss 26 zum Anschließen an einen Energieversorgungsanschluss der Steuereinheit 14 und einen Schalttransistor 18 auf, der eine Schaltstrecke 16 zwischen dem ersten und dem zweiten Anschluss 22, 26 bereitstellt. Die Schaltstrecke 16 ist über einen dritten Anschluss 20 des Schalttransistors 18 schaltbar. Der Schalttransistor 18 ist vorliegend als MOSFET ausgebildet. Die Schalteinrichtung 12 weist einen Taster 28 als elektronisches Schaltelement auf, der als manuell betätigbarer elektromechanischer Taster ausgebildet ist und der ebenfalls an dem ersten und dem zweiten Anschluss 22, 26, und zwar parallel zum Schalttransistor 18, angeschlossen ist. Aus Fig. 1 ist ersichtlich, dass die am Anschluss 26 angeschlossene Steuereinheit 14 nicht bezeichnete elektrische Kapazitäten, hier Kondensatoren, aufweist. Die Betätigung des Schalters 28 führt daher zu einer pulsmäßigen Strombelastung sowohl der Gleichspannungsquelle 24 als auch des Tasters 26 sowie der Steuereinheit 14. Dadurch ist der Taster 28 einer erhöhten Beanspruchung ausgesetzt, sodass sein Schaltkontakt für eine entsprechend hohe Beanspruchung ausgelegt sein muss.

Erkennbar ist darüber hinaus, dass das Einschalten des Schalttransistors 18 ebenfalls unverzögert erfolgt, das heißt, der Schalttransistor 18 schaltet mit seiner bauartbedingten Einschaltzeit ein. Bei MOSFETs ist diese Einschaltzeit sehr kurz, sodass bei Einschalten des Schalttransistors 18 ein sehr großer Stromimpuls durch den Schalttransistor 18 hindurch geführt werden muss. Auch hier sind die Gleichspannungsquelle 24 sowie die Steuereinheit 14 entsprechend mit dem Stromimpuls beaufschlagt. Weitere Treiberbauteile 66, die eine Treiberschaltung darstellen, sind am dritten Anschluss 20 des Schalttransistors 18 angeschlossen, um dessen Schaltstrecke mit einem Ausschaltsignal 30 beaufschlagen zu können. Die Treiberbauteile 66 umfassen unter anderem zwei bipolare Transistoren, die in bekannter Weise miteinander verschaltet sind, um den dritten Anschluss 20 mit dem Ausschaltsignal 30 beaufschlagen zu können. Diese Schaltung sieht eine Zustandseinheit mit einem Zustandssignal nicht vor. Diese im Stand der Technik bekannte Schaltung ist dem Fachmann geläufig, sodass von einer weiteren Diskussion abgesehen wird.

Fig. 3 zeigt eine schematische Schaltbilddarstellung einer Schalteinrichtung 52 gemäß der Erfindung, die einen ersten Anschluss 22 zum Anschließen an die Gleichspannungsquelle 24, einen zweiten Anschluss 26 zum Anschließen an einen Energieversorgungsanschluss der Steuereinheit 14 und einen Schalttransistor 18 aufweist, der eine Schaltstrecke 16 zwischen dem ersten und dem zweiten Anschluss 22, 26 bereitstellt. Die Schaltstrecke 16 ist über einen dritten Anschluss 20 des Schalttransistors 18 schaltbar.

Die Schalteinrichtung 52 ist dazu ausgebildet, die Schaltstrecke 16 mittels eines auf den dritten Anschluss 20 des Schalttransistors 18 einwirkenden elektromechanischen Tasters der Schalteinrichtung 52 einzuschalten und mittels eines auf den dritten Anschluss 20 des Schalttransistors 18 einwirkenden Ausschaltsignals der Steuereinheit auszuschalten.

Hierfür weist die Schalteinrichtung 52 gemäß der Erfindung eine Zustandseinheit 32 in Form einer Flip-Flop-Schaltung, hier ein bistabiles Flip-Flop 40, auf. Die Zustandseinheit 32 stellt ein einen Schaltzustand der Schaltstrecke 16 repräsentierendes Zustandssignal 34 bereit.

Ferner umfasst die Schalteinrichtung 52 eine Integratoreinheit 36, die eine Widerstandsschaltung 62 umfasst. Die Widerstandsschaltung 62 umfasst zwei in Serie geschaltete Widerstände, wobei die Serienschaltung mit einem Ende an einem eine elektrische Kapazität bereitstellenden Kondensator angeschlossen ist, der parallel zur Drain-Gate-Strecke des Schalttransistors 18 angeschlossen ist. Eine nicht bezeichnete Zehnerdiode, die parallel zur Gate-Source-Strecke des Schalttransistors 18 angeschlossen ist, dient in bekannter Weise zu einer Gatebeschaltung.

Die Integratoreinheit 36 wird an einer Mittelanzapfung der Reihenschaltung der Widerstandsschaltung 62 durch eine zweite Verstärkerschaltung 60 beaufschlagt. Die zweite Verstärkerschaltung 60 weist einen zweistufigen Transistorverstärker auf, bei dem bipolare Transistoren in Emitterschaltung vorgesehen sind.

Die zweite Verstärkerschaltung 60 ist zwischen der Zustandseinheit 32 und der Integratoreinheit 36 zwischengeschaltet. Die zweite Verstärkerschaltung 60 wird folglich an ihrem Eingang mit dem Zustandssignal 34 der Zustandseinheit 32 beaufschlagt.

Die Integratoreinheit 36 ermöglicht es aufgrund ihrer Schaltung, Schaltflanken des Zustandssignals 34 zeitlich zu strecken, sodass der Einschaltvorgang beziehungsweise der Ausschaltvorgang des Schalttransistors 18 verlängert werden kann. Dadurch können Stromimpulse, insbesondere während des Einschaltens der Schaltstrecke, reduziert oder sogar vermieden werden.

Die Zustandseinheit 32 weist die durch diskrete Bauteile ausgebildete bistabile Flip-Flop-Schaltung 40 mit einem ersten und mit einem zweiten Eingangsanschluss 42, 44 auf. Die Zustandseinheit 32 ist ausgebildet, bei einem ersten Steuersignal am ersten Eingangsanschluss 42 ein einen eingeschalteten Zustand repräsentierendes Zustandssignal und bei einem zweiten Steuersignal am zweiten Eingangsanschluss 44 ein einen ausgeschalteten Zustand repräsentierendes Zustandssignal bereitzustellen.

In der vorliegenden Ausgestaltung ist vorgesehen, dass die Steuereinheit 14 zum Bereitstellen des Ausschaltsignals 30 über eine erste Verstärkerschaltung 38 am zweiten Eingangsanschluss 44 der Flip-Flop-Schaltung 40 angeschlossen ist. Die erste Verstärkerschaltung 38 bewirkt eine Signalanpassung beziehungsweise Verstärkung des Ausschaltsignals 30, sodass es an die Signalerfordernisse der Zustandseinheit 32 angepasst ist und ein zuverlässiges Bereitstellen des den ausgeschalteten Zustand repräsentierenden Zustandssignals 34 zu ermöglichen.

Der Taster 28 ist über eine Entstörschaltung 46 am ersten Eingangsanschluss 42 der Flip-Flop-Schaltung 40 angeschlossen. Die Entstörschaltung 46 umfasst zu diesem Zweck einen Tiefpassfilter.

Darüber hinaus weist die Schalteinrichtung 52 eine Spannungsunterbrechungsschutzeinheit 50 auf, die ebenfalls am ersten Eingangsanschluss 42 der Flip-Flop-Schaltung 40 angeschlossen ist. Sie ist somit parallel zum Taster 28 am ersten Eingangsanschluss 42 angeschlossen. Mittels der Spannungsunterbrechungsschutzeinheit 50 kann erreicht werden, dass bei Spannungsunterbrechungen der Gleichspannungsquelle 24 ein zuverlässiges Wiedereinschalten nach Spannungsrückkehr gewährleistet werden kann, sodass der bestimmungsgemäße Betrieb der Waschmaschine 10 fortgesetzt werden kann, ohne dass ein Nutzer einzugreifen braucht. Zu diesem Zweck weist die Spannungsunterbrechungsschutzeinheit 50 einen nicht bezeichneten Kondensator als Energiespeicher auf, der derart gewährleistet, dass bei Spannungswiederkehr ein Signal am ersten Eingangsanschluss 42 der Zustandseinheit 32 anliegt, sodass von der Zustandseinheit 32 ein den eingeschalteten Zustand repräsentierendes Zustandssignal 34 bereitgestellt wird.

Mit der Erfindung kann auch bei einem Wiedereinschalten nach einem, beispielsweise kurzzeitigen, Netzausfall gewährleistet werden, dass der Schalttransistor 18 nicht mit einem großen Einschaltstrom beaufschlagt wird.

Die vorbeschriebenen Ausführungsbeispiele dienen lediglich der Erläuterung der Erfindung und sind für diese nicht beschränkend. So können natürlich Funktionen, insbesondere elektronische Bauteile und die Schalteinrichtung, beliebig gestaltet sein, ohne den Gedanken der Erfindung zu verlassen.

Die für das erfindungsgemäße Verfahren beschriebenen Vorteile und Merkmale sowie Ausführungsformen gelten gleichermaßen für die erfindungsgemäße Schalteinrichtung und umgekehrt. Folglich können für Verfahrensmerkmale entsprechende Vorrichtungsmerkmale und umgekehrt vorgesehen sein.

### Bezugszeichenliste

- 10: Waschmaschine
- 12: Schalteinrichtung
- 14: Steuereinheit
- 16: Schaltstrecke
- 18: MOSFET
- 20: Gate-Anschluss
- 22: erster Anschluss
- 24: Gleichspannungsquelle
- 26: zweiter Anschluss
- 28: Taster
- 30: Ausschaltsignal
- 32: Zustandseinheit
- 34: Zustandssignal
- 36: Integratoreinheit
- 38: erste Verstärkerschaltung
- 40: bistabiles Flop-Flop
- 42: erster Eingangsanschluss
- 44: zweiter Eingangsanschluss
- 46: Entstörschaltung
- 48: Tiefpassfilter
- 50: Spannungsunterbrechungsschutzeinheit
- 52: Schalteinheit
- 54: Waschtrommel
- 56: Antriebsmotor
- 58: Treibriemen
- 60: zweite Verstärkerschaltung
- 62: Widerstandsschaltung
- 64: Kondensator
- 70: Leitung
- 72: Leitung

## Patentansprüche

1. Schalteinrichtung (52) zum Schalten einer Energieversorgung für eine elektronische Steuereinheit (14) eines Haushaltsgerätes (10), mit einem ersten Anschluss (22) zum Anschließen an eine Gleichspannungsquelle (24), mit einem zweiten Anschluss (26) zum Anschließen an einen Energieversorgungsanschluss der Steuereinheit (14) und mit einem Schalttransistor (18), der eine Schaltstrecke (16) zwischen dem ersten und dem zweiten Anschluss (22, 26) bereitstellt,
- wobei die Schaltstrecke (16) über einen dritten Anschluss (20) des Schalttransistors (18) schaltbar ist,
- wobei die Schalteinrichtung (52) ein auf den dritten Anschluss (20) des Schalttransistors (18) einwirkendes elektronisches Schaltelement (28) zum einschalten der Schaltstrecke (16) aufweist,
- und die Schalteinrichtung (52) mittels eines auf den dritten Anschluss (20) des Schalttransistors (18) einwirkenden Ausschaltsignals (30) der Steuereinheit (14) den Schalttransistor (18) ausschaltet,
**gekennzeichnet durch**
- eine Zustandseinheit (32), welche ein Zustandssignal (34) bereitstellt, das in Abhängigkeit einer Betätigung des elektronischen Schaltelements (28) und des Ausschaltsignals (30) einen Schaltzustand der Schaltstrecke (16) repräsentiert,
- sowie eine Integratoreinheit (36), zur Verlängerung einer Schaltflanke des Zustandssignals,
- wobei die Zustandseinheit (32) über die Integratoreinheit (36) am dritten Anschluss (20) angeschlossen ist, um die Schaltstrecke (16) des Schalttransistors (18) in Abhängigkeit des Zustandssignals (34) zu steuern.

2. Schalteinrichtung nach Anspruch 1, **dadurch gekennzeichnet, dass** die Integratoreinheit (36) eine Schaltflanke des Zustandssignals so verlängert, daß der Schalttransistor (18) die Schaltstrecke mit einer verlängerten Schaltzeit einschaltet.

3. Schalteinrichtung nach Anspruch 1 oder 2, **dadurch gekennzeichnet, dass** die Zustandseinheit (32) eine bistabile Flip-Flop-Schaltung (40) mit einem ersten und einem zweiten Eingangsanschluss (42, 44) aufweist, wobei die Zustandseinheit (32) ausgebildet ist, bei einem ersten Steuersignal am ersten Eingangsanschluss (42) ein einen eingeschalteten Zustand repräsentierendes Zustandssignal und bei einem zweiten Steuersignal am zweiten Eingangsanschluss (44) ein einen ausgeschalteten Zustand repräsentierendes Zustandssignal bereitzustellen.

4. Schalteinrichtung nach Anspruch 3, **dadurch gekennzeichnet, dass** die Steuereinheit (14) zum Bereitstellen des Ausschaltsignals (30) über eine erste Verstärkerschaltung (38) am zweiten Eingangsanschluss (44) der Flip-Flop-Schaltung (40) angeschlossen ist.

5. Schalteinrichtung nach Anspruch 3 oder 4, **dadurch gekennzeichnet, dass** das elektronische Schaltelement (28) über eine Entstörschaltung (46) am ersten Eingangsanschluss (42) der Flip-Flop-Schaltung (40) angeschlossen ist.

6. Schalteinrichtung nach Anspruch 5, **dadurch gekennzeichnet, dass** die Entstörschaltung (46) ein Tiefpassfilter (48) oder ein Bandpassfilter aufweist.

7. Schalteinrichtung nach einem der Ansprüche 3 bis 6, **gekennzeichnet durch** eine Spannungsunterbrechungsschutzeinheit (50), die am ersten Eingangsanschluss (42) der Flip-Flop-Schaltung (40) angeschlossen ist.

8. Schalteinrichtung nach einem der vorhergehenden Ansprüche, **gekennzeichnet durch** eine zweite Verstärkerschaltung (60), über die die Zustandseinheit (32) an die Integratoreinheit (36) angeschlossen ist.

9. Schalteinrichtung nach einem der vorhergehenden Ansprüche, **dadurch gekennzeichnet, dass** der Schalttransistor ein MOSFET (18) ist, dessen Source-Anschluss den ersten Anschluss (22) und dessen Drain-Anschluss den zweiten Anschluss (26) bildet, und die Integratoreinheit (36) eine Widerstandsschaltung (62) zum Anschließen an einen den dritten Anschluss (20) bildenden Gate-Anschluss des MOSFET (18) bereitstellt.

10. Schalteinrichtung nach Anspruch 9, **dadurch gekennzeichnet, dass** die Widerstandsschaltung (62) mit der Gate-Source-Kapazität des Schalttransistors (18) zusammenwirkt, um eine Zeitkonstante auszubilden, wobei unterschiedliche Schaltungszweige der Widerstandsschaltung vorgesehen sind, die auf die jeweiligen Schaltflanken des Zustandssignals reagieren und wobei die Zeitkonstante für den Einschaltvorgang der Schaltstrecke (16) des Schalttransistors (18) größer als für den Ausschaltvorgang ist.

11. Schalteinrichtung nach Anspruch 9 oder 10, **dadurch gekennzeichnet, dass** die Integratoreinheit (36) eine zu einer Gate-Drain-Strecke des MOSFET (18) parallelgeschaltete elektrische Kapazität (64) aufweist.

12. Schalteinrichtung nach einem der Ansprüche 1 bis 8, **gekennzeichnet durch** eine Vorrangschaltung, die dazu ausgebildet ist, bei einem zeitlichen Zusammenfallen des Betätigens des elektronischen Schaltelements (28) und des Ausschaltsignals (30) der Steuereinheit (14), das Ausschaltsignal (30) zu unterdrücken.

13. Haushaltsgerät (10) mit einer elektrischen Einrichtung (56) zum Bereitstellen einer Haushaltsanwendungsfunktion, einer elektronischen Steuereinheit (14) zum Steuern der elektrischen Einrichtung (56), einer Gleichspannungsquelle (24) sowie einer an die Gleichspannungsquelle (24) und die elektronische Steuereinheit (14) angeschlossenen Schalteinrichtung (52) zum Schalten einer Energieversorgung für die elektronische Steuereinheit (14) nach einem der vorhergehenden Ansprüche.

14. Verfahren zum Schalten einer Energieversorgung für eine elektronische Steuereinheit (14) eines Haushaltsgerätes (10) mittels einer Schalteinrichtung (52), wobei die Energieversorgung mittels einer Gleichspannungsquelle (24) erfolgt, wobei die Energieversorgung mittels eines eine Schaltstrecke (16) zwischen der Gleichspannungsquelle (24) und der Steuereinheit (14) bereitstellenden Schalttransistors (18) geschaltet wird, wobei die Schaltstrecke (16) mittels eines auf einen dritten Anschluss (20) des Schalttransistors (18) einwirkenden elektronischen Schaltelements (28) der Schalteinrichtung (52) eingeschaltet und mittels eines auf den dritten Anschluss (20) des Schalttransistors (18) einwirkenden Ausschaltsignals (30) der Steuereinheit (14) ausgeschaltet wird,
**dadurch gekennzeichnet,**
**dass** mittels einer Zustandseinheit (32) ein einen Schaltzustand der Schaltstrecke (16) repräsentierendes Zustandssignal (34) in Abhängigkeit einer Betätigung des elektronischen Schaltelements (28) und des Ausschaltsignals (30) über eine Integratoreinheit (36) am dritten Anschluss (20) bereitgestellt wird, um die Schaltstrecke (16) des Schalttransistors (18) in Abhängigkeit des Zustandssignals (34) zu steuern.

## Claims

1. Switching device (52) for switching an energy supply for an electronic control unit (14) of a household appliance (10), with a first terminal (22) for connecting to a DC voltage source (24), with a second terminal (26) for connecting to an energy supply terminal of the control unit (14) and with a switching transistor (18), which provides a switching path (16) between the first and the second terminal (22, 26),
- wherein the switching path (16) is able to be switched via a third terminal (20) of the switching transistor (18),
- wherein the switching device (52) has an electronic switching element (28) which acts on the third terminal (20) of the switching transistor (18) to switch on the switching path (16),
- and the switching device (52) switches off the switching transistor (18) by means of a switch-off signal (30) of the control unit (14) acting on the third terminal (20) of the switching transistor (18),
**characterised by**
- a status unit (32), which provides a status signal (34), which represents a switching status of the switching path (16) as a function of an activation of the electronic switching element (28) and the switch-off signal (30),
- as well as an integrator unit (36) for extending a switching edge of the status signal,
- wherein the status unit (32) is connected to the third terminal (20) via the integrator unit (36), in order to control the switching path (16) of the switching transistor (18) as a function of the status signal (34).

2. Switching device according to claim 1, **characterised in that** the integrator unit (36) extends a switching edge of the status signal such that the switching transistor (18) switches on the switching path with an extended switching time.

3. Switching device according to claim 1 or 2, **characterised in that** the status unit (32) has a bistable flip-flop circuit (40) with a first and a second input terminal (42, 44), wherein the status unit (32) is embodied to provide, for a first control signal at the first input terminal (42), a status signal representing a switch-on status and, for a second control signal at the second input terminal (44), to provide a status signal representing a switched-off status.

4. Switching device according to claim 3, **characterised in that** the control unit (14) is connected to the second input terminal (44) of the flip-flop circuit (40) in order to provide the switch-off signal (30) via a first amplifier circuit (38).

5. Switching device according to claim 3 or 4, **characterised in that** the electronic switching element (28) is connected to the first input terminal (42) of the flip-flop circuit (40) via an interference suppression circuit (46).

6. Switching device according to claim 5, **characterised in that** the interference suppression circuit (46) has a low-pass filter (48) or a band-pass filter.

7. Switching device according to one of claims 3 to 6, **characterised by** a voltage interruption protection unit (50), which is connected to the first input terminal (42) of the flip-flop circuit (40).

8. Switching device according to one of the preceding claims, **characterised by** a second amplifier circuit (60), via which the status unit (32) is connected to the integrator unit (36).

9. Switching device according to one of the preceding claims, **characterised in that** the switching transistor is a MOSFET (18), the source terminal of which forms the first terminal (22) and the drain terminal of which forms the second terminal (26), and the integrator unit (36) provides a resistor circuit (62) for connecting to a gate terminal of the MOSFET (18) forming the third terminal (20).

10. Switching device according to claim 9, **characterised in that** the resistor circuit (62) interacts with the gate source capacitance of the switching transistor (18), in order to form a time constant, wherein different circuit branches of the resistor circuit are provided, which react to the respective switching edges of the status signal, and wherein the time constant is greater for the switch-on procedure of the switching edge (16) of the switching transistor (18) than for the switch-off procedure.

11. Switching device according to claim 9 or 10, **characterised in that** the integrator unit (36) has an electrical capacitance (64) which is connected in parallel with a gate-drain path of the MOSFET (18).

12. Switching device according to one of claims 1 to 8, **characterised by** a priority circuit, which is embodied to suppress the switch-off signal (30) in the event of the activation of the electronic switching element (28) and the switching signal (30) of the control unit (14) coinciding in terms of time.

13. Household appliance (10) with an electrical device (56) for providing a household application function, an electronic control unit (14) for controlling the electrical device (56), a DC voltage source (24) as well as a switching device (52) connected to the DC voltage source (24) and the electronic control unit (14) for switching an energy supply for the electronic control unit (14) according to one of the preceding claims.

14. Method for switching an energy supply for an electronic control unit (14) of a household appliance (10) by means of a switching device (52), wherein the energy supply takes place by means of a DC voltage source (24), wherein the energy supply is switched by means of a switching transistor (18) providing a switching path (16) between the DC voltage source (24) and the control unit (14), wherein the switching path (16) is switched on by means of an electronic switching element (28) of the switching device (52) which acts on a third terminal (20) of the switching transistor (18) and is switched off by means of a switch-off signal (30) of the control unit (14) which acts on the third terminal (20) of the switching transistor (18),
**characterised in that**,
by means of a status unit (32), a status signal (34) representing a switching status of the switching path (16) is provided at the third terminal (20) as a function of an activation of the electronic switching element (28) and the switch-off signal (30) via an integrator unit (36), in order to control the switching path (16) of the switching transistor (18) as a function of the status signal (34).

## Revendications

1. Dispositif de commutation (52) destiné à commuter une alimentation en énergie pour une unité de commande (14) électronique d'un appareil ménager (10), comprenant une première borne (22) pour le raccordement à une source de tension continue (24), comprenant une deuxième borne (26) pour le raccordement à une borne d'alimentation en énergie de l'unité de commande (14), et comprenant un transistor de commutation (18) qui fournit un trajet de commutation (16) entre la première et la deuxième bornes (22, 26),
- le trajet de commutation (16) étant commutable par l'intermédiaire d'une troisième borne (20) du transistor de commutation (18),
- le dispositif de commutation (52) présentant un élément de commutation (28) électronique agissant sur la troisième borne (20) du transistor de commutation (18), destiné à activer le trajet de commutation (16),
- et le dispositif de commutation (52) coupant le transistor de commutation (18) au moyen d'un signal de coupure (30) de l'unité de commande (14), agissant sur la troisième borne (20) du transistor de commutation (18),
**caractérisé par**
- une unité d'état (32) laquelle fournit un signal d'état (34) qui représente un état de commutation du trajet de commutation (16) en fonction d'une activation de l'élément de commutation (28) électronique et du signal de coupure (30),
- ainsi que par une unité d'intégrateur (36) destinée à prolonger un flanc de commutation du signal d'état,
- l'unité d'état (32) étant raccordée à la troisième borne (20) par l'intermédiaire de l'unité d'intégrateur (36) afin de commander le trajet de commutation (16) du transistor de commutation (18) en fonction du signal d'état (34).

2. Dispositif de commutation selon la revendication 1, caractérisé ce que l'unité d'intégrateur (36) prolonge un flanc de commutation du signal d'état de manière à ce que le transistor de commutation (18) active le trajet de commutation avec un temps de commutation prolongé.

3. Dispositif de commutation selon la revendication 1 ou 2, caractérisé ce que l'unité d'état (32) présente un circuit de bascule (40) bistable comprenant une première borne d'entrée et une deuxième borne d'entrée (42, 44), l'unité d'état (32) étant réalisée, lors d'un premier signal de commande sur la première borne d'entrée (42), pour fournir un signal d'état représentant un état activé et, lors d'un deuxième signal de commande sur la deuxième borne d'entrée (44), pour fournir un signal d'état représentant un état désactivé.

4. Dispositif de commutation selon la revendication 3, caractérisé ce que l'unité de commande (14), pour fournir le signal de coupure (30), est raccordée à la deuxième borne d'entrée (44) du circuit de bascule (40) par l'intermédiaire d'un premier circuit amplificateur (38).

5. Dispositif de commutation selon la revendication 3 ou 4, caractérisé ce que l'élément de commutation (28) électronique est raccordé à la première borne d'entrée (42) du circuit de bascule (40) par l'intermédiaire d'un circuit antiparasite (46).

6. Dispositif de commutation selon la revendication 5, caractérisé ce que le circuit antiparasite (46) présente un filtre passe-bas (48) ou un filtre passe-bande.

7. Dispositif de commutation selon l'une quelconque des revendications 3 à 6, **caractérisé par** une unité de protection contre les interruptions de tension (50) qui est raccordée sur la première borne d'entrée (42) du circuit de bascule (40).

8. Dispositif de commutation selon l'une quelconque des revendications précédentes, **caractérisé par** un deuxième circuit amplificateur (60) par l'intermédiaire duquel l'unité d'état (32) est raccordée à l'unité d'intégrateur (36).

9. Dispositif de commutation selon l'une quelconque des revendications précédentes, **caractérisé en ce que** le transistor de commutation est un MOSFET (18) dont la borne de source forme la première borne (22) et dont la borne de drain forme la deuxième borne (26), et **en ce que** l'unité d'intégrateur (36) fournit un circuit de résistance (62) pour le raccordement à une borne de grille du MOSFET (18) formant la troisième borne (20).

10. Dispositif de commutation selon la revendication 9, caractérisé ce que le circuit de résistance (62) agit avec la capacité grille-source du transistor de commutation (18) afin de former une constante de temps, différents circuits de dérivation du circuit de résistance étant ménagés, lesquels réagissent aux flancs de commutation respectifs du signal d'état, et la constante de temps pour l'opération d'activation du trajet de commutation (16) du transistor de commutation (18) étant plus grande que pour l'opération de désactivation.

11. Dispositif de commutation selon la revendication 9 ou 10, caractérisé ce que l'unité d'intégrateur (36) présente une capacité électrique (64) commutée en parallèle à un trajet grille-drain du MOSFET(18).

12. Dispositif de commutation selon l'une quelconque des revendications 1 à 8, **caractérisé par** un circuit de priorité qui est réalisé pour supprimer le signal de coupure (30) lors d'une coïncidence temporelle de l'activation de l'élément de commutation (28) électronique et du signal de coupure (30) de l'unité de commande (14).

13. Appareil ménager (10) comprenant un dispositif électrique (56) destiné à fournir une fonction d'application ménagère, comprenant une unité de commande (14) électronique destinée à commander le dispositif électrique (56), une source de tension continue (24) ainsi qu'un circuit de commutation (52) raccordé à la source de tension continue (24) et à l'unité de commande (14) électronique, destiné à commuter une alimentation en énergie pour l'unité de commande (14) électronique, selon l'une quelconque des revendications précédentes.

14. Procédé de commutation d'une alimentation en énergie pour une unité de commande (14) électronique d'un appareil ménager (10) au moyen d'un dispositif de commutation (52), l'alimentation en énergie étant réalisée au moyen d'une source de tension continue (24), l'alimentation en énergie étant activée au moyen d'un transistor de commutation (19) fournissant un trajet de commutation (16) entre la source de tension continue (24) et l'unité de commande (14), le trajet de commutation (16) étant activé au moyen d'un élément de commutation (28) électronique du circuit de commutation (52), agissant sur une troisième borne (20) du transistor de commutation (18), et étant désactivé au moyen d'un signal de coupure (30) de l'unité de commande (14), agissant sur la troisième borne (20) du transistor de commutation (18),
**caractérisé en ce**
**qu'**un signal d'état (34) représentant un état de commutation du trajet de commutation (16) est fourni sur la troisième borne (20) par l'intermédiaire d'une unité d'intégrateur (36) au moyen d'une unité d'état (32) en fonction d'une activation de l'élément de commutation (28) électronique et du signal de coupure (30) afin de commander le trajet de commutation (16) du transistor de commutation (18) en fonction du signal d'état (34).
